# EUROPÄISCHE PATENTSCHRIFT

(11) **EP 0 262 700 B1**
(45) Veröffentlichungstag und Bekanntmachung des Hinweises auf die Patenterteilung: **24.06.1992**
(21) Anmeldenummer: 87201578.9
(22) Anmeldetag: 13.08.1987
(51) Int. Cl.: A41H 3/08

(54) **Verfahren zur Herstellung eines Bausatzes zur Selbstanfertigung von Bekleidungsstücken sowie Komponentensatz zur Selbstanfertigung eines Bekleidungsstücks**
Method of producing a kit for manufacturing articles of clothing at home and kit for manufacturing an article of clothing
Procédé pour produire une trousse pour faire tout-seul des vêtements ainsi que trousse pour la réalisation d'un vêtement

(30) Priorität: 19.08.1986 DE 3628132
(43) Veröffentlichungstag der Anmeldung: 06.04.1988
(73) Patentinhaber: Forschner, Horst, D-8011 Kircheim bei München (DE)
(72) Erfinder: Forschner, Horst, D-8011 Kircheim bei München (DE)
(74) Vertreter: Fleuchaus, Leo, Dipl.-Ing.

(56) Entgegenhaltungen:
- CH-A- 464 125
- DE-A- 2 345 118
- FR-A- 1 336 240
- FR-A- 2 501 477

## Beschreibung

Die Erfindung betrifft ein Verfahren zur Herstellung eines industriell gefertigten Bausatzes zur Selbstanfertigung von Bekleidungsstücken, wie Mäntel, Hosen, Jacken, Röcke, Blusen oder Hemden durch den Verbraucher, wobei zunächst ein Bekleidungsstück hinsichtlich seiner Komponenten industriell zugeschnitten sowie teilweise verarbeitet wird, indem Schnitteile gegebenenfalls mit angearbeiteten Verstärkungen mit nicht mehr zu ändernden Fertignähten, mit Verschlußelementen und mit Zutaten in einer industriellen Vorfertigung versehen werden und anschließend die Komponenten des Bekleidungsstückes in Form eines Package sandwichartig zusammengestellt werden, aus welchem der Verbraucher auf der Basis der Bestandteile des Package nach einer Montageanleitung die Komponenten bestimmungsgemäß verbindet und das Bekleidungsstück fertigstellt.

Ferner betrifft die Erfindung einen Komponentensatz zur Anfertigung von Bekleidungsstücken durch den Verbraucher.

Eine übliche industrielle Herstellung von Bekleidungsstücken ist die Vollfertigung von der Skizze über den Schnitt und dem folgenden Zuschnitt bis zur Konfektionierung und dem abschließenden Bügeln. Der Verbraucher ist in diesem Fall genötigt, nur eine Auswahl im Katalog oder Geschäft der dort befindlichen oder dort abgebildeten Artikel zu treffen, ohne jedoch in irgendeiner Form an der Fertigung selbst beteiligt zu werden. Dafür bezahlt er mit einem wesentlich höheren Preis im Vergleich zur Selbstanfertigung.

Ferner ist das Selbstnähen von Bekleidungsstücken aller Art mit dem Beschaffen des Schnittmusters, der Selbstherstellung des Zuschnitts, der Beschaffung aller Zutaten und der Selbstanfertigung bekannt.

Diese Tätigkeiten setzen aber nicht nur eine besondere manuelle Geschicklichkeit des Verbrauchers voraus, sondern erfordern auch spezielle Kenntnisse über die Erstellung eines Zuschnitts, über den Fadenverlauf der verschiedenen Materialien bzw. den Dehnungswert von Strick- oder Wirkstoffen sowie die Integration der Verschlußelemente, wie z. B. Reißverschlüsse, Knöpfe etc. Diese Voraussetzungen halten demzufolge viele Verbraucher trotz der hiermit verbundenen Kostenersparnis im Vergleich zu Fertigerzeugnissen häufig von der Selbstanfertigung von Bekleidungsstücken ab. Hinzu kommt, daß der Verbraucher auch geeignete Geräte und Vorrichtungen sowie die entsprechenden Räumlichkeiten zu Hause zur Verfügung haben muß, die es ihm gestatten, alle Maßnahmen vom Zuschnitt bis zum Zusammennähen der verschiedenen Schnitteile ohne größere Schwierigkeiten durchführen zu können.

Durch die DE-A 2 345 118 ist es bereits bekannt, auf einem Stoff ein Schnittmuster anzubringen und die bereits ausgeschnittenen Einzelteile auch mit Fixiereinlagen zu versehen. Dabei wird auch das Zusammenheften einzelner Teile vorgesehen, bevor der Bausatz zusammengestellt wird.

Die CH-A-464 125 offenbart einen Komponentensatz, indem zugeschnittene und auch zugerichtete, d. h. vorbearbeitete Stoffteile mit Zutaten enthalten sind. Dabei wird jeweils nur von einer einzigen Konfektionsgröße ausgegangen.

Die FR-A-2 501 477 offenbart einen Bausatz mit Schnitteilen für eine Konfektionsgröße mit sämtlichem Zubehör, wobei das Anbringen von Futter und Versteifungen in einzelnen Schnitteilen im Rahmen einer Vorfertigung bereits angebracht ist. Auch die FR-A-1 336 240 sowie die US-PS 2 211 410 offenbaren einen Komponentensatz, bei dem drei auf Schnitteile aufgezeichnete Konfektionsgrößen mit einzelnen Maßlinien gekennzeichnet sind und sich alle Maßpunkte proportional von einer Größe zur anderen ändern. Die Schnitteile sind in einem Set mit Accessoires verpackt, so daß ein Komponentensatz entsteht.

Der Erfindung liegt die Aufgabe zugrunde, einen variablen Größenschlüssel über drei Größen, ein Verfahren zur industriellen Vorfertigung von Bekleidung mit einer für dieses Produkt sehr spezifischen industriell praktizierten Ablaufkette sowie einen Komponentensatz zur Selbstanfertigung von Bekleidungsstücken aller Art für Damen, Herren und Kinder durch den Verbraucher zu schaffen, die auf der einen Seite dem Verbraucher den Kostenvorteil der kompletten Selbstanfertigung beläßt, andererseits weder Vorrichtungen, noch Maschinen, noch Fertigungs- und Materialkenntnisse vom Verbraucher fordert und die dem Verbraucher eine Anpassung an individuelle Variationen seiner Konfektionsgröße zulassen.

Was die Lösung des verfahrensmäßigen Teils dieser Aufgabe anbelangt, so besteht diese in den im kennzeichnenden Teil des Anspruches 1 aufgeführten Merkmalen.

In dieser Kombination von mehreren ineinandergreifenden und sich ergänzenden Fertigungsschritten ist die Möglichkeit enthalten, mit einem Minimum an industrieller Vorproduktion (max. 30%) ein für den Verbraucher maximal zu verwertendes und leicht zu vollendendes Bekleidungsstück zu schaffen.

Durch ein Komponentensystem wird der Verbraucher in die Lage versetzt, auch mit einer schwierigen Figur, die keine in der Konfektion üblichen Normmaße aufweist, sich selbst ein optimal passendes Kleidungsstück herzustellen und dabei die Maße, z. B. zwischen Taille und Hüfte oder zwischen Brustumfang und Taille über eine Spanne von drei Größen, d. h. im Bereich sich stark ändernder Maße, auszugleichen. Darüber hinaus kann er bei Kombi-Artikeln (Blusen, Hosen, Rock, Jacken) unterschiedliche Größen für Ober- und Unterteile aussuchen und bestellen, was ihm weitere optimale Paßformvorteile bringt.

In der Praxis sieht das so aus:
Eine Verbraucherin bestellt zwei Teile Kombi-Kleidung aufgrund ihrer mit einem Kombinationsmaßband ermittelten Maße; und zwar
1 Jacke Gr. 38 - 1 Rock Gr. 40
a) Die Jacke kann sie nunmehr in den Größen 36 - 38 - 40 nach ihrer individuellen Größe fertigen, weil entsprechende Maßzugaben in den einzelnen Schnitteilen enthalten sind.
b) Der Rock Gr. 40 ist variabel in Gr. 38 - 40 - 42 zu fertigen.

Unter Berücksichtigung der ermittelten Körpermaße sucht sie die entsprechenden Nahtmarkierungen aus und näht die Teile zusammen.

Bei Veränderungen der Körpermaße kann jederzeit jeder Artikel aufgetrennt und mit den vorhandenen Stoffzugaben in eine neue Größe geändert werden.

Kernpunkt des erfindungsgemäßen Verfahrens ist die Erkenntnis, diejenigen Komponenten eines Bekleidungsstückes industriell vorfertigen zu lassen, welche sich über die erfaßten Konfektionsgrößen nur wenig ändern und welche auf der einen Seite schwierige und wichtige Arbeitsprozesse voraussetzen, die auch besondere Kenntnisse in der Materialverarbeitung verlangen sowie auf der anderen Seite aber für eine industrielle Vorfertigung, insbesondere Automatenfertigung, besonders geeignet sind. Dieser Anteil der Vorfertigung liegt etwa zwischen 20 und 30% incl. des Zuschnittes gegenüber der Vollkonfektion. Dem Verbraucher werden nur noch die Tätigkeiten überantwortet, die keine speziellen Erfahrungen in der Selbstanfertigung von Bekleidungsstücken voraussetzen und welche im wesentlichen auf das Anpassen an seine Maße, das Zusammenfügen, insbesondere Zusammennähen, Kleben, Schweißen, Pressen und das Bügeln der Einzelstücke beschränkt sind. Der Verbraucher spart also gegenüber der herkömmlichen Selbstanfertigung eine Reihe von Arbeitsgängen, die in der Regel eine spezielle Ausbildung erforderlich machen.

Ein ganz besonders großer Vorteil ergibt sich aus der Verwendung von mehreren, z. B. zwei oder drei Maßsystemen für eine entsprechende Anzahl von Konfektionsgrößen, da der Verbraucher seine individuellen, von einer Konfektionsgröße abweichenden Maße bei der Fertigstellung des Bekleidungsstückes berücksichtigen kann.

Ein besonderer Vorteil des erfindungsgemäßen Verfahrens ist darin zu sehen, daß auf der einen Seite der Verbraucher Zeit und Geld spart, ohne jedoch auf manuelle Tätigkeiten - z. B. als Freizeitgestaltung - verzichten zu müssen und daß er auf der anderen Seite vor-, zwischen- und fertigverarbeitete Schnitteile mit Verschlußelementen und Zutaten zur Verfügung gestellt bekommt, die er an seine individuelle Größe anpassen kann und die mit der notwendigen Sachkenntnis von Fertigung und Material industriell hergestellt und dadurch preisgünstig zur Verfügung gestellt werden können.

Der Verfahrensablauf insgesamt ist etwa wie folgt:
Nach Einzelskizzen von Bekleidungsstücken, wie Mäntel, Hosen, Jacken, Röcke, Blusen oder Hemden, wird eine farblich und qualitativ abgestimmte und sich ergänzende Kollektion von Damen-, Herren- oder Kindermoden im Styling entwickelt und die dazu passenden Stoffe jeweils in Farb- und Materialthemen festgelegt. Aus diesen Styling-Skizzen werden dann technische Einzelheiten abgeleitet und gesondert gezeichnet, welche die Vorlage für die späteren Schnitteile bilden.

Aus der jeweils erstellten Skizze wird anschließend ein Grundschnitt in Größe 38 entwickelt, der die Basis für alle weiteren Größen darstellt. Im Anschluß daran wird ein sogenannter Rohling vorgenäht, um bei Anprobe eventuelle Mängel bei der Schnittherstellung korrigieren zu können. Erforderliche Änderungen werden unmittelbar am Grundschnitt vorgenommen. Die Schnitteile werden mit den Schnittskizzen verglichen und Details oder Änderungen nachgetragen.

Nunmehr wird jedes Modell im Originalstoff genäht, um sicherzugehen, daß Schnitt und Stoff in Feinabstimmung mit dem Fertigteil optimal harmonieren. Notwendige Korrekturen können am Schnitt so letztlich vorgenommen werden.

Sämtliche Arbeitsgänge werden katalogisiert und die Abläufe festgelegt, und zwar getrennt nach Arbeitsgängen der industriellen Vorfertigung und der häuslichen Selbstanfertigung, Zeichner und Texter stimmen abschließend die Zeichnungen und die Montageanleitung aufeinander ab.

Parallel zu der Schnittherstellung wird auch die Gradierung der anderen Größen und die Zusammenfassung mehrerer Maßsysteme in einen Schnitt vorgenommen, um ein Konfektionsteil in allen gängigen Größen anbieten zu können. Nach Verabschiedung und Kontrolle der Größensätze werden diese z. B. auf einem Schnittkopierer gespeichert. Auf diese Weise können je nach Abruf der Größen entsprechende Lagen auskopiert und auf dem Schnittisch ausgeschnitten werden. Die Schnitteile werden versäubert und spezielle Teile weiteren Arbeitsgängen zugeführt. Solche Arbeitsgänge können beispielsweise das Aufbügeln von Einlagen oder das Vornähen von Tascheneingriffen sein. Auch Kleinfertigteile können vormontiert geliefert werden, wie Gürtelschlaufen, Applikationen, Plisseefalten, Kragen, Manschetten, Stickereien und Schlitznähte, Gürtel, Taschen und Taillenbunde.

Sämtliche Komponenten einschließlich der Zutaten, wie Garn, Reißverschlüsse, Knöpfe und Einlagen und die jeweilige Montageanleitung werden schließlich setatig in einem versandfertigen Package zusammengeführt.

Der Verbraucher, der ein derartiges Package mittels Katalog bestellt oder sich in speziellen Depots aussucht, kann dann anhand der Montageanleitung unverzüglich nach Anleitung mit dem Zusammenfügen der Komponenten beginnen. Hierzu benötigt der Verbraucher nur ein Minimum der Kenntnisse, die er nach herkömmlichen Methoden der Selbstanfertigung sich hätte aneignen müssen. Er braucht auch keine Spezialgeräte oder besondere Räumlichkeiten. Im Prinzip genügt eine einfache Nähmaschine, deren Bedienung problemlos zu lernen ist.

Das erfindungsgemäße Verfahren vereinigt in besonders geschickter Weise die Vorteile der industriellen Fertigung mit denen der Selbstanfertigung bei minimalem Kostenaufwand und guter Paßform bei einer Eigenqoute des Verbrauchers zwischen 70 und 80%. Es ermöglicht die Selbstherstellung modischer Bekleidung mit geringem Zeitaufwand bei optimaler kostengünstiger Aufteilung auf den industriellen Vorfertigungsbereich einerseits und den Selbstanfertigungsbereich andererseits.

Der im Anspruch 2 gekennzeichnete Komponentensatz kann z. B. in folienartigen Klarsichtverpackungen angeboten werden. Es sind aber auch andere bekannte Formen der Präsentation denkbar, wie Karton, Taschen, Rollen usw.

In diesem Zusammenhang kann das jeweilige Angebot bei Bedarf um die Merkmale des Anspruches 3 ergänzt werden.

Das für die individuelle Größenanpassung verwendete Kombinations-Maßband ist speziell gestaltet, so daß der Verbraucher seine Konfektionsgröße und die in cm gemessene Größe ablesen kann.

Die Erfindung ist nachfolgend anhand eines in den Zeichnungen dargestellten Ausführungsbeispieles näher erläutert. Es zeigen
- Fig. 1: einen Komponentensatz für eine Bundfaltenhose ohne Zutaten und Nähgarn;
- Fig. 2 bis 12: verschiedene Situationen der industriellen Nähsatzvorfertigung einer Bundfaltenhose;
- Fig. 13 bis 28: diverse Situationen der manuellen Nähsatzendfertigung einer Bundfaltenhose;
- Fig. 29: die Rückansicht und
- Fig. 30: die Vorderansicht der fertigen Bundfaltenhose.

In der Fig. 1 sind die verschiedenen Komponenten und das Lagenbild 1 bis 15 einer Bundfaltenhose veranschaulicht.

In der industriellen Vorfertigung werden die beiden Vorderhosen 2, 4 sowie die beiden Hinterhosen 1, 3 mit Rundumversäuberungsnähten 16 versehen. Hierbei handelt es sich um eine Fertigung kleineren Umfangs (Vorverarbeitung). Jeder Schnitteil beinhaltet 3 Größen, wobei die mittlere Linie das Idealmaß z. B. der Größe 38 darstellt. Die innere Linie entspricht der Größe 36, die äußere der Größe 40. Da die Teile versäubert sind, ist zu empfehlen, die Überbreite der Maßzugabe 16a nicht abzuschneiden, sondern für Eventualitäten in der Größenveränderung zu belassen.

Im Anschluß daran (Fig. 4) werden die Einlagen 17 auf die Hosenbundteile 9 gebügelt. Ferner ist aus Fig. 4 erkennbar, daß die Bundunterkante 18 innen versäubert wird. Diese Maßnahmen sind eine Fertigung mittleren Umfangs (Zwischenverarbeitung). Durch den Vario-Bund wird ermöglicht, daß das Knopfloch 18a am Bund vorgefertigt werden kann.

Die Bundschlaufen 12 - 15 gemäß Fig. 1 und 5 werden durch Versäubern, Umnähen, Schneiden und Bügeln fertig verarbeitet.

Die Fig. 2 zeigt, daß die beiden Vorderhosen 2, 4 am vorderen Mittelteil 19 bis zum Knips 20 miteinander vernäht werden. Dies ist wieder eine Fertigung kleineren Umfangs.

Aus der Fig. 3 ist das Anbringen der Einlagen 10, 11 auf die Tascheneingriffe 21 ersichtlich. Hierbei werden zunächst die Einlagen 10, 11 aufgebügelt und dann die Taschenkanten umgebügelt. Auch ist aus Fig. 3 zu erkennen, daß die beiden Reißverschlußkantenbelege 22 umgebügelt werden.

Nunmehr wird gemäß Fig. 6 der Reißverschluß 23 mit einer Zweinadelmaschine eingenäht.

Die Fig. 7 zeigt das Einnähen eines unteren Taschenstoffbelegs 5 auf einen Futtertaschenteil 8 und das Ketteln 24. Es entsteht ein Taschenbeutel 25.

Anschließend werden gemäß Fig. 8 beide Taschenbeutel 25 aufeinandergelegt und rundherum mit Safety 26 geschlossen.

Aus den Fig. 8 bis 12 ist dann noch erkennbar, daß die Taschenbeutel 25 mit Safety 26 an den Tascheneingriff 21 genäht werden. Die Fig. 11 ist ein Anblick auf die rechte Seite der Vorderhosen 2, 4 und die Fig. 12 ein Anblick auf die linke Seite der Vorderhosen 2, 4.

Die industrielle Vorfertigung ist hiermit abgeschlossen. Dem Verbraucher wird dieses Produkt in Form eines Bausatzes zur Selbstanfertigung zur Verfügung gestellt.

Nachdem der Verbraucher den Bausatz geöffnet und die Montageanleitung studiert hat, wird er zunächst anhand der Maßtabelle die entsprechende Größennaht des Vario-Systems ermitteln, um beim Zusammenfügen seine optimale Größe und Paßform im Bekleidungsstück zu realisieren. Danach wird gemäß Fig. 13 der vorgenähte Reißverschluß 23 mit zwei Steppnähten 27 versehen und durch eine Quernaht 28 verriegelt.

Im Anschluß daran werden die Bundfalten 29 nach Markierung 30 mittels Nadeln 31 festgesteckt und anschließend die Gürtelschlaufen 12 - 15 zwischen die Falten 29 gelegt (Fig. 15). Im Anschluß daran werden die Gürtelschlaufen 12 - 15 mittels einer Naht 32 befestigt.

Nach Fig. 16 besteht der nächste Arbeitsgang darin, daß Steppnähte 33 an der Oberkante der Tascheneingriffe 21 angebracht werden.

Sodann werden Doppelnähte 34 an der Verbindung zwischen den Taschenbeuteln 25 und dem Reißverschlußbeleg 22 gelegt (Fig. 17).

Nunmehr sind vier Kurznähte 35 gemäß Fig. 18 durchzuführen, um die Taschenbeutel 25 an der Taille und an der Seite mit der Vorderhose 2, 4 zu verbinden.

Nach Fig. 19 sind daraufhin zwei Kurznähte 36 anzubringen, um Gürtelschlaufen 12 - 15 auf die Hinterhosen 1, 3 zu nähen.

Jetzt erfolgt entsprechend Fig. 20 das Zusammennähen von Vorderhose 2, 4 und Hinterhose 1, 3 an den Seiten 37 und im Schritt 38. Hierbei helfen kurze Stoffeinschnitte als Markierungen, die das paßgenaue Aufeinanderlegen von Gegenstücken sicherstellen.

Nach dem Zusammennähen von Vorderhose 2, 4 und Hinterhose 1, 3 wird gemäß Fig. 21 die Gesäßnaht 39 geschlossen und verriegelt. Im Anschluß daran werden sämtliche bislang erstellten Nähte flachgebügelt. Auch das ist anhand der Fig. 21 beispielsweise erkennbar.

Nunmehr muß der Verbraucher gemäß Fig. 22 am Hosenbund 9 zwei Verstürzhähte an den Kanten anbringen, die Bundkanten 41 gemäß Montageanleitung bügeln sowie die Mitte 42 Bruch bügeln (Fig. 23).

Anschließend wird der an der Unterseite 43 noch offene Bund 9 entsprechend der Darstellung der Fig. 24 an die Hosen-Taillennaht 44 von rechts aufgenäht. Dabei werden zwei Aufhänger 45 an den Seiten mitgenäht.

Die Fig. 25 läßt erkennen, daß daraufhin der Bund 9 nach innen hochgeschlagen wird. Anschließend wird die Bundinnenseite gesteckt und rundum von der rechten Seite aus durchgesteppt. Dabei wird, wie auch die Fig. 26 erkennen läßt, die Bundoberkante 46 von rechts rundum durchgesteppt, die Gürtelschlaufen gemaß Fig. 15 über den Bund 9 gelegt, die obere Schlaufenkante 1 cm eingeschlagen und mit auf den Bund 9 gesteppt.

Hierauf werden entsprechend der Taillenmaße des Verbrauchers am Bund 9 der Knopf 47 angebracht (siehe ebenfalls Fig. 26).

Die Fig. 27 und 28 zeigen, daß nunmehr der Hosensaum 48 nach Ermittlung der Längsmaße nach innen umgenäht wird.

Die fertige Hose 49 (Fig. 29 und 30) wird jetzt von außen nach innen gedreht und alle Restnähte werden ausgebügelt; sodann erfolgt das Endbügeln der Hose von der rechten Seite.

Die vorausstehend erläuterte Variation der Anpassung der Längsnähte an das Körpermaß des Verbrauchers gilt entsprechend auch für die Anpassung von Quernähten und Längenmaßen.

Obwohl der Bearbeitungsverlauf vorausstehend nur anhand einer Hose erläutert wurde, gilt entsprechendes für alle Arten von Bekleidungsstücken. Unterschiede ergeben sich nur aus dem artikelspezifischen Bearbeitungsablauf.

## Patentansprüche

1. Verfahren zur Herstellung eines industriell gefertigten Bausatzes zur Selbstanfertigung von Bekleidungsstücken, wie Mäntel, Hosen, Jacken, Röcke, Blusen oder Hemden durch den Verbraucher, wobei zunächst ein Bekleidungsstück hinsichtlich seiner Komponenten (1-15, 23, 47) industriell zugeschnitten sowie teilweise verarbeitet wird, indem Schnitteile (1-4, 7, 8) gegebenenfalls mit angearbeiteten Verstärkungen (10, 11) mit nicht mehr zu ändernden Fertignähten, mit Verschlußelementen (23, 47) und mit Zutaten in einer industriellen Vorfertigung versehen werden und anschließend die Komponenten des Bekleidungsstückes in Form eines Package sandwichartig zusammengestellt werden, aus welchem der Verbraucher auf der Basis der Bestandteile des Package nach einer Montageanleitung die Komponenten (1-15, 23, 47) bestimmungsgemäß verbindet und das Bekleidungsstück fertigstellt,
**dadurch gekennzeichnet,**
- daß auf den einzelnen Schnitteilen eines Package Maßmarkierungen für zwei oder drei Konfektionsgrößen nur für sich stark ändernde Maße angebracht werden,
- daß für Maße, die sich für die entsprechende Anzahl von Konfektionsgrößen wenig oder gar nicht ändern, keine Maßmarkierung auf den Schnitteilen angebracht wird,
- daß bei der industriellen Vorfertigung solche Verarbeitungen ausgeführt werden, welche sich bei den erfaßten Konfektionsgrößen nicht oder nur geringfügig ändern oder für den Verbraucher schwierige Arbeitsvorgänge darstellen,
- und daß der Verbraucher seine Konfektionsgröße mißt und die entsprechenden Maßmarkierungen vor dem bestimmungsgemäßen Verbinden der Teile zum Bekleidungsstück auf den Schnitteilen kennzeichnet.

2. Komponentensatz zur Anfertigung von Bekleidungsstücken nach dem Verfahren gemäß Anspruch 1, wobei
- in Schnitt, Material und Farbe aufeinander abgestimmte, industriell vorgefertigte Komponenten (1-15, 23-47) eines Bekleidungsstückes in Form eines Package setartig zusammengestellt sind, wobei ferner die Komponenten in Form von Schnitteilen und Maßmarkierungen für zwei oder drei Konfektionsgrößen nur für sich stark ändernde Maße tragen, und wobei dieselben Schnitteile für Maße, die sich für die entsprechende Anzahl von Konfektionsgrößen wenig oder gar nicht ändern, keine Maßmarkierung auf den Schnitteilen tragen.

3. Komponentensatz nach Anspruch 2, wobei
- in das Package Accessoires integriert sind.

4. Komponentensatz nach Anspruch 2, wobei
- dem Komponentensatz ein Kombinationsmaßband beigefügt ist.

## Claims

1. Method of producing an industrially manufactured kit for making articles of clothing, such as coats, trousers, jackets, skirts, blouses or shirts, at home by the user wherein an article of clothing is first industrially cut to size with regard to its components (1-15, 23, 47) and partially processed by providing cut portions (1-4, 7, 8) optionally with attached reinforcements (10, 11) with finished seams which are not to be altered, with closure elements (23, 47) and with linings and trimmings in an industrial prefabrication process and subsequently the components of the article of clothing are assembled in the manner of a sandwich in the form of a package from which the user connects the components (1-15, 23, 47) in accordance with assembly instructions on the basis of the components of the package and completes the article of clothing,
characterised in that
- dimensional markings are applied to the individual cut portions of a package for two or three sizes only for considerably differing dimensions,
- that no dimensional marking is applied to the cut portions for dimensions which differ scarcely or not at all for the corresponding number of sizes,
- that in the industrial prefabrication process, those processes are performed which differ not at all or only slightly in the sizes which are included or represent difficult working operations for the user, and that the user measures his size and marks the corresponding dimensional marks on the cut portions before connecting the portions in accordance with the instructions into the article of clothing.

2. Kit for making articles of clothing in accordance with the method as claimed in Claim 1, wherein
- industrially prefabricated components (1-15, 23-47) of an article of clothing, which are matched to one another in cut, material and colour, are assembled in the manner of a set in the form of a package, wherein further the components in the form of cut portions carry dimensional markings for two or three sizes only for considerably differing dimensions and wherein the same cut portions carry no dimensional marking on the cut portions for dimensions which differ slightly or not at all for the corresponding number of sizes.

3. Kit as claimed in Claim 2, wherein
- accessories are integrated into the package.

4. Kit as claimed in Claim 2, wherein
- a combination measuring tape is included in the kit.

## Revendications

1. Procédé de fabrication d'un kit produit industriellement et destiné à la confection par le consommateur de vêtements tels que des manteaux, des pantalons, des vestes, des jupes, des chemisiers ou des chemises, un vêtement étant tout d'abord coupé industriellement eu égard à ses éléments (1 à 15, 23, 47) et traité en partie du fait que les éléments coupés (1 à 4, 7, 8)sont munis, le cas échéant, de renforcements rapportés (10, 11) avec des coutures toutes prêtes et plus modifiables, avec des éléments de fermeture (23, 47) et des accessoires, dans le cadre d'une préfabrication industrielle, les éléments constituants du vêtement étant ensuite groupés en sandwich sous la forme d'un ensemble à partir duquel le consommateur confectionne le vêtement sur la base des composants de l'ensemble en réunissant lesdits composants (1 à 15, 23, 47) conformément à une instruction de montage et en finissant ledit vêtement, **caractérisé en ce** que
- sur les différentes pièces coupées d'un ensemble des marquages de mesures pour deux ou trois tailles de confection sont reportés uniquement pour des mesures sujettes à de fortes variations;
- aucun marquage de mesures n'est reporté sur les pièces coupées qui varient peu ou pas du tout pour le nombre correspondant de tailles de confection;
- la préfabrication industrielle comprend des opérations qui ne changent pas ou seulement faiblement pour les tailles de confection couvertes ou qui représentent des opérations difficiles pour le consommateur, et que
- le consommateur mesure sa taille de confection et indique les marquages de mesures correspondants sur les pièces coupées avant de procéder à l'assemblage correct des pièces en un vêtement.

2. Kit pour la confection de vêtements d'après le procédé selon la revendication 1,
- des pièces (1 à 15, 23 à 47) d'un vêtement préfabriquées industriellement et adaptées en coupe, matière et coloris étant groupées en set sous la forme d'un ensemble, les éléments constituants sous la forme de pièces coupées portant en outre des marquages de mesures pour deux ou trois tailles de confection, et cela uniquement pour des mesures sujettes à de fortes variations, et les mêmes pièces coupées ne portant pas de marquages de mesures pour des dimensions qui présentent peu ou pas de changements pour le nombre correspondant de tailles de confection.

3. Kit selon la revendication 2, avec des accessoires intégrés à l'ensemble.

4. Kit selon la revendication 2, avec un mètre ruban combiné ajouté audit kit.
